# EUROPÄISCHE PATENTSCHRIFT

(11) **EP 3 771 613 B1**
(45) Veröffentlichungstag und Bekanntmachung des Hinweises auf die Patenterteilung: **13.12.2023**
(21) Anmeldenummer: 20183589.9
(22) Anmeldetag: 02.07.2020
(51) Int. Cl.: B61L 19/06, B61L 25/08

(54) **VERFAHREN UND EINRICHTUNG ZUM STEUERN EINER EISENBAHNTECHNISCHEN ANLAGE**
METHOD AND DEVICE FOR CONTROLLING A RAIL SYSTEM
PROCÉDÉ ET DISPOSITIF DE COMMANDE D'UNE INSTALLATION TECHNIQUE FERROVIAIRE

(30) Priorität: 02.08.2019 DE 102019211675
(43) Veröffentlichungstag der Anmeldung: 03.02.2021
(73) Patentinhaber: Siemens Mobility GmbH, 81739 München (DE)
(72) Erfinder: Greve, Frank, 38116 Braunschweig (DE); Buntrock, Thomas, 38126 Braunschweig (DE); Hipp, Matthias, 38268 Lengede (DE)
(74) Vertreter: Siemens Patent Attorneys

(56) Entgegenhaltungen:
- EP-A2- 0 386 485
- DE-A1- 4 432 419
- DE-U1-202011 004 303

## Beschreibung

Die Erfindung betrifft ein Verfahren zum Steuern einer eisenbahntechnischen Anlage, die eine Vielzahl von Feldelementen aufweist, bei dem aktuelle Zustandsinformationen der Feldelemente in einem Übersichtsbild für einen Bediener erkennbar angezeigt werden und bei dem eine als sicherheitsrelevant vorbestimmte Zustandsänderung zumindest eines Feldelements nur dann durchgeführt wird, wenn eine vorbestimmte Bedienhandlung durch den Bediener durchgeführt worden ist. Weiterhin betrifft die Erfindung eine Steuerungseinrichtung für eine eisenbahntechnische Anlage, die eine Vielzahl von Feldelementen aufweist, wobei die Steuerungseinrichtung zum Ansteuern einer Anzeigeeinrichtung derart ausgebildet ist, dass aktuelle Zustandsinformationen der Feldelemente in einem Übersichtsbild für einen Bediener erkennbar angezeigt werden und die Steuerungseinrichtung ausgebildet ist, eine als sicherheitsrelevant vorbestimmte Zustandsänderung zumindest eines Feldelements nur dann durchzuführen, wenn eine vorbestimmte Bedienhandlung durch den Bediener durchgeführt worden ist.

Ein derartiges Verfahren und eine derartige Steuerungseinrichtung sind aus dem Stand der Technik bekannt und beispielsweise in "Ein Bedienkommando in ESTW mit besonderer Bedeutung: BEFA (Befehlsauswertung sichere Anzeige)", Norbert Speiser, BahnPraxis 5/2007 beschrieben, in der ein als KF-Bedienung bekannt gewordenes Verfahren beschrieben ist. Weiterentwicklungen der KF-Bedienung sind beispielsweise aus der DE 100 04 743 C2 und der DE 100 04 728 C1 bekannt.

Aus dem Dokument DE 20 2011 004 303 U1 ist zudem ein Bedienplatz mit einem Monitorbildschirm zur Überwachung und Steuerung von Betriebsabläufen bei Eisenbahnsicherungsanlagen bekannt, bei dem der Bediener die Möglichkeit hat, bedarfsgerecht einen Teilbereich der Gesamtübersicht in vergrößerter Form in einem zweiten Bildbereich anzuzeigen.

Der Aufwand für einen Bediener, beispielsweise an einem Bedienplatzrechner, ist bei den bekannten Verfahren und den bekannten Steuerungseinrichtungen aus dem Stand der Technik allerdings relativ aufwendig.

Es ist daher die Aufgabe der vorliegenden Erfindung, ein Verfahren und eine Steuerungseinrichtung der eingangsgenannten Art bereitzustellen, die für den Bediener einfacher und komfortabler ist. Trotzdem müssen natürlich die Sicherheitsanforderungen weiter erfüllt sein.

Das erfindungsgemäße Verfahren gemäß Anspruch 1 löst die Aufgabe.

Die erfindungsgemäße Steuerungseinrichtung nach Anspruch 4 löst die Aufgabe.

Die erfindungsgemäße Lösung hat den Vorteil, dass das Spezialbild automatisch angezeigt wird und der Bediener darin anschließend die Bedienhandlung durchführen kann. Dadurch muss der Bediener nicht selber manuell tätig werden, um das Spezialbild für die vorbestimmte Bedienhandlung aufzurufen wie bisher üblich. Da im Spezialbild die Zustandsinformationen von weniger Feldelementen als in dem Übersichtsbild angezeigt werden, ist das Spezialbild für den Bediener übersichtlicher, so dass die vorbestimmte Bedienhandlung leichter durchgeführt werden kann. Dies erhöht zusätzlich noch die Sicherheit des erfindungsgemäßen Verfahrens und der erfindungsgemäßen Steuerungseinrichtung. Das Übersichtsbild kann mittels der Spezialbilder in hinreichend kleine projektierte Einheiten unterteilt werden. Die Spezialbilder können auch als Lupen bzw. Segmente bezeichnet werden. Die Spezialbilder können beispielsweise kleinste Einheiten eines Zuständigkeitsbezirks eines Bedieners sein. Die Zuständigkeitsbezirke der unterschiedlichen Bediener und folglich auch die Spezialbilder können dabei überlappungsfrei zueinander ausgebildet sein. Dadurch kann sichergestellt werden, dass nur der zuständige Bediener im Spezialbild die vorbestimmte Bedienhandlung durchführen darf.

Ferner können die Spezialbilder für die verschiedenen Feldelemente fertig projektiert abgelegt werden und müssen nur von der Steuerungseinrichtung aufgerufen werden.

Die erfindungsgemäße Lösung kann durch vorteilhafte Ausgestaltungen weiterentwickelt werden, die im Folgenden beschrieben sind.

So kann das Spezialbild das Übersichtsbild zumindest teilweise überdecken, so dass das Übersichtsbild für den Bediener zumindest nicht komplett erkennbar ist. Dies hat den Vorteil, dass dadurch die Aufmerksamkeit des Bedieners voll auf das Spezialbild gerichtet ist, in dem die vorbestimmte Bedienhandlung für die sicherheitsrelevante Zustandsänderung durchgeführt werden muss. Hierdurch wird eine Fehlbedienung bei dem erfindungsgemäßen Verfahren ausgeschlossen.

Um ein Umschalten zwischen mehreren Übersichtsbildern zu vermeiden, kann das Übersichtsbild die Zustandsinformationen aller Feldelemente der eisenbahntechnischen Anlage anzeigen. Hierdurch wird die gesamte eisenbahntechnische Anlage bzw. alle Feldelemente hiervon in einem Gesamtbild für den Bediener besonders übersichtlich dargestellt.

Erfindungsgemäß weist das Spezialbild wenigstens ein in dem Übersichtsbild nicht vorhandenes Bedienelement, insbesondere eine Schaltfläche, auf. Dies hat den Vorteil, dass die Sicherheit des erfindungsgemäßen Verfahrens weiter erhöht wird. Nur in dem Spezialbild ist nämlich die vorbestimmte Bedienhandlung möglich, weil erst hier die Bedienelemente auftauchen, die beispielsweise für das KF-Verfahren nötig sind. Beispielsweise können zwei Bedienelemente als Schaltflächen ausgebildet sein, die als KF1- und KF2-Knöpfe des KF-Verfahrens realisiert sein können.

Um den Aufwand für den Bediener weiter zu reduzieren, werden erfindungsgemäß das wenigstens eine Spezialbild nach erfolgter Bedienhandlung durch den Bediener automatisch entfernt und das Übersichtsbild für den Bediener erkennbar angezeigt. So muss der Bediener nach erfolgter Bedienhandlung nicht tätig werden, um zur Anzeige des Übersichtsbildes zurückzukehren.

Die Erfindung betrifft auch eine eisenbahntechnische Anlage mit einer Vielzahl von Feldelementen, wenigstens einer Steuerungseinrichtung und wenigstens einer Anzeigeeinrichtung. Um die eisenbahntechnische Anlage gegenüber dem Stand der Technik für einen Bediener zu vereinfachen, ist erfindungsgemäß vorgesehen, dass die Steuerungseinrichtung nach der oben genannten Ausführungsform ausgebildet ist.

Schließlich betrifft die Erfindung auch ein computerimplementiertes Verfahren zum Steuern einer eisenbahntechnischen Anlage, die eine Vielzahl von Feldelementen, wenigstens eine Steuerungseinrichtung und wenigstens eine Anzeigeeinrichtung aufweist. Um das computerimplementierte Verfahren für einen Bediener zu vereinfachen, ist erfindungsgemäß vorgesehen, dass das Verfahren die Verfahrensschritte des vorgenannten Verfahrens zum Steuern einer eisenbahntechnischen Anlage in einer der genannten Ausführungsformen aufweist.

Im Folgenden wird die Erfindung mit Bezug auf die beigefügten Zeichnungen erläutert.

Es zeigen:
- Fig. 1: eine schematische Darstellung einer beispielhaften Ausführungsform einer erfindungsgemäßen eisenbahntechnischen Anlage mit angezeigtem Übersichtsbild;
- Fig. 2: eine schematische Darstellung der beispielhaften Anlage aus Fig. 1 mit zwei angezeigten Spezialbildern.

Die in den Figuren gezeigte beispielhafte Ausführungsform der Erfindung wird mit Bezug auf die Figuren 1 und 2 beschrieben.

Eine erfindungsgemäße eisenbahntechnische Anlage 1 der Figuren 1 und 2 weist eine Steuerungseinrichtung 2, eine Anzeigeeinrichtung 3 und eine Vielzahl von Feldelementen 4 auf. Die Feldelemente an sich sind hier nicht weiter dargestellt, sondern lediglich deren Darstellung auf der Anzeigeeinrichtung 3. Die Feldelemente sind beispielsweise Weichen, Lichtsignale und ähnliches.

Die Steuerungseinrichtung 2 in den Figuren 1 und 2 soll in dieser beispielhaften Ausführungsform die Anzeigeeinrichtung 3 einer Unterzentrale der eisenbahntechnischen Anlage 1 steuern. Für diese Unterzentrale ist wenigstens ein Bedienplatz eingerichtet, der die Anzeigeeinrichtung 3 für einen nicht dargestellten Bediener aufweist. An dem Bedienplatz nimmt der Bediener in an sich bekannter Weise Bedienungen vor, die die gesamte Topologie der Unterzentrale steuern. Die Steuerungseinrichtung 2 ist zum Steuern zumindest eines Teils der Anlage 1 ausgebildet.

Auf der Anzeigeeinrichtung 3, die von der Steuerungseinrichtung 2 gesteuert wird, wird erfindungsgemäß ein Übersichtsbild 5 angezeigt. Dieses Übersichtsbild 5 zeigt für den Bediener erkennbar alle Feldelemente der Unterzentrale als ein Gesamtbild. In dem Übersichtsbild sind Zustandsinformationen der Feldelemente 4 dargestellt. Zustandsinformationen sind hier beispielsweise eingestellte Fahrstraßen, Zustände von Lichtsignalen, Weichenpositionen, etc.

Im Betrieb der eisenbahntechnischen Anlage 1 kann der Bediener mittels einer Eingabeeinrichtung (nicht dargestellt), wie beispielsweise einer Maus oder Tastatur, Bedienhandlungen vornehmen. Die Steuerungseinrichtung 2 ist mit einem oder mehreren Stellwerken verbunden, die die Bedienhandlung in bekannter Weise umsetzen und andererseits auch die Zustandsinformationen der Feldelemente 4 an die Steuerungseinrichtung 2 übermitteln.

Für bestimmte Bedienhandlungen, die bestimmte als sicherheitsrelevant eingestufte Zustandsänderungen von Feldelementen herbeiführen, ist eine vorbestimmte Bedienhandlung durch den Bediener vorgesehen, um Fehler zu verhindern. Diese Bedienhandlung wird beispielsweise nach dem sogenannten KF-Verfahren durchgeführt, wie es beispielsweise in "Ein Bedienkommando in ESTW mit besonderer Bedeutung: BEFA (Befehlsauswertung sichere Anzeige)", Norbert Speiser, BahnPraxis 5/2007 beschrieben ist. Die vorbestimmte Bedienhandlung nach dem KF-Verfahren ist natürlich nicht auf das in dem Artikel beschriebene BEFA Verfahren beschränkt. Vielmehr nutzten auch eine Vielzahl anderer bekannter elementbezogener Bedienhandlungen ebenfalls das KF-Verfahren. Erfindungsgemäß wird von der Steuerungseinrichtung 2 bei Anforderung einer solchen als sicherheitsrelevant vorbestimmten Zustandsänderung automatisch wenigstens ein Spezialbild 6 auf der Anzeigeeinrichtung 3 zur Anzeige gebracht. Bei der beispielhaften Ausführungsform in den Figuren 1 und 2 werden, wie in Fig. 2 dargestellt, sogar zwei Spezialbilder 6 zur Anzeige gebracht, weil hier zwei Feldelemente 4 betroffen sind. Dies ist aber nur ein Beispiel.

Welche Zustandsänderungen, bei welchen Feldelementen 4 zu der vorbestimmten Bedienhandlung führen, ist in der Steuerungseinrichtung 2 fest hinterlegt, beispielsweise in einer Tabelle oder Datenbank. In einem Spezialbild 6 sind bei der beispielhaften Ausführungsform in den Figuren 1 und 2 jeweils nur die Zustandsinformationen von einem Feldelement 4 angezeigt. In jedem Fall sind in dem Spezialbild 6 die Zustandsinformationen von weniger Feldelementen 4 als in dem Übersichtsbild 5 angezeigt. Dadurch ist das Spezialbild 6 für den Bediener sehr übersichtlich. Weiterhin umfasst jedes Spezialbild 6 Bedienelemente 7, die in dem Übersichtsbild 5 nicht vorhanden sind. Diese Bedienelemente 7 sind für die vorbestimmte Bedienhandlung, wie beispielsweise das KF-Verfahren, nötig. Beim KF-Verfahren betätigt der Bediener erst das eine Bedienelement 7, den sogenannten KF1-Knopf, und anschließend im gleichen Spezialbild 6 das andere Bedienelement 7, den sogenannten KF2-Knopf. Die Anforderung der Zustandsänderung des Feldelements 4, die als sicherheitsrelevant eingestuft ist und zur vorbestimmten Bedienhandlung führt, kann beispielsweise durch den Bediener herbeigeführt werden. Bei dieser Anforderung der Zustandsänderung wird automatisch wenigstens ein Spezialbild 6 zur Anzeige gebracht, welches das betreffende Feldelement 4 und dessen Zustand zeigt. Nach der erfolgten erfolgreichen Bedienhandlung durch den Bediener werden das Spezialbild 6 bzw. die Spezialbilder 6 von der Steuerungseinrichtung 2 wieder von der Anzeigeeinrichtung 3 entfernt, so dass für den Bediener wieder das Übersichtsbild 5 erkennbar ist.

Sobald das Spezialbild 6 für den Bediener erkennbar auf der Anzeigeeinrichtung 3 erscheint, überdeckt dieses Spezialbild 6 das Übersichtsbild 5, so dass der Bediener im Wesentlichen nur das Spezialbild 6 sieht. Dies muss aber nicht notwendigerweise so sein.

Für jede als sicherheitsrelevant vorbestimmte Zustandsänderung von Feldelementen 4 ist ein Spezialbild fertig projektiert und in einer nicht dargestellten Speichereinrichtung abgelegt. Daraus kann es die Steuerungseinrichtung 2 bei Bedarf abrufen und auf der Anzeigeeinrichtung 3 zur Anzeige bringen.

## Patentansprüche

1. Verfahren zum Steuern einer eisenbahntechnischen Anlage (1), die eine Vielzahl von Feldelementen (4) aufweist,
bei dem aktuelle Zustandsinformationen der Feldelemente (4) in einem Übersichtsbild (5) für einen Bediener erkennbar angezeigt werden und
bei dem eine als sicherheitsrelevant vorbestimmte Zustandsänderung zumindest eines Feldelements (4) nur dann durchgeführt wird, wenn eine vorbestimmte Bedienhandlung durch den Bediener durchgeführt worden ist,
**dadurch gekennzeichnet, dass**
bei Anforderung der als sicherheitsrelevant vorbestimmten Zustandsänderung automatisch wenigstens ein dem Feldelement (4) zugeordnetes Spezialbild (6) für den Bediener erkennbar angezeigt wird und
die vorbestimmte Bedienhandlung durch den Bediener mit Hilfe des Spezialbildes (6) in dem Spezialbild (6) durchgeführt wird, wobei in dem Spezialbild (6) die Zustandsinformationen von weniger Feldelementen (4) als in dem Übersichtsbild (5) angezeigt werden,
wobei das Spezialbild (6) wenigstens ein in dem Übersichtsbild (5) nicht vorhandenes Bedienelement (7), insbesondere eine Schaltfläche, aufweist und das wenigstens eine Spezialbild (6) nach erfolgter Bedienhandlung durch den Bediener automatisch entfernt und das Übersichtsbild (5) für den Bediener erkennbar angezeigt wird.

2. Verfahren nach Anspruch 1,
**dadurch gekennzeichne**t, dass
das Spezialbild (6) das Übersichtsbild (5) zumindest teilweise überdeckt, so dass das Übersichtsbild (5) für den Bediener zumindest nicht komplett erkennbar ist.

3. Verfahren nach Anspruch 1 oder 2,
**dadurch gekennzeichnet, dass**
das Übersichtsbild (5) die Zustandsinformationen aller Feldelemente (4) anzeigt.

4. Steuerungseinrichtung (2) für eine eisenbahntechnische Anlage (1), die eine Vielzahl von Feldelementen (4) aufweist, wobei die Steuerungseinrichtung (2) zum Ansteuern einer Anzeigeeinrichtung (3) derart ausgebildet ist, dass aktuelle Zustandsinformationen der Feldelemente (4) in einem Übersichtsbild (5) für einen Bediener erkennbar angezeigt werden und
die Steuerungseinrichtung (2) ausgebildet ist, eine als sicherheitsrelevant vorbestimmte Zustandsänderung zumindest eines Feldelements (4) nur dann durchzuführen, wenn eine vorbestimmte Bedienhandlung durch den Bediener durchgeführt worden ist,
**dadurch gekennzeichnet, dass**
die Steuerungseinrichtung (2) ausgebildet ist, bei Anforderung der als sicherheitsrelevant vorbestimmten Zustandsänderung automatisch wenigstens ein dem Feldelement (4) zugeordnetes Spezialbild (6) für den Bediener auf der Anzeigeeinrichtung (3) erkennbar anzuzeigen, wobei
die vorbestimmte Bedienhandlung durch den Bediener mit Hilfe des Spezialbildes (6) in dem Spezialbild (6) durchgeführt wird, wobei in dem von der Steuerungseinrichtung (2) zur Anzeige gebrachten Spezialbild (6) die Zustandsinformationen von weniger Feldelementen (4) als in dem zur Anzeige gebrachten Übersichtsbild (5) enthalten sind,
wobei das Spezialbild (6) wenigstens ein in dem Übersichtsbild (5) nicht vorhandenes Bedienelement (7), insbesondere eine Schaltfläche, aufweist und wobei
die Steuerungseinrichtung (2) ausgebildet ist, das wenigstens eine Spezialbild (6) nach erfolgter Bedienhandlung durch den Bediener automatisch zu entfernen und das Übersichtsbild (5) für den Bediener erkennbar anzuzeigen.

5. Eisenbahntechnische Anlage (1) mit einer Vielzahl von Feldelementen (4), wenigstens einer Steuerungseinrichtung (2) und wenigstens einer Anzeigeeinrichtung (3),
**dadurch gekennzeichnet, dass**
die Steuerungseinrichtung (2) nach Anspruch 4 ausgebildet ist.

6. Computerimplementiertes Verfahren zum Steuern einer eisenbahntechnischen Anlage (1), die eine Vielzahl von Feldelementen (4), wenigstens eine Steuerungseinrichtung (2) und wenigstens eine Anzeigeeinrichtung (3) aufweist,
**dadurch** g**ekennzeichnet**, dass
das Verfahren die Verfahrensschritten nach einem der Ansprüche 1 bis 3 ausführt.

## Claims

1. Method for controlling a rail system (1) which has a plurality of field elements (4), in which the current status information of the field elements (4) is displayed for an operator in an identifiable manner in an overview image (5) and
in which a predetermined safety-relevant status change of at least one field element (4) is only carried out when a predetermined operator action has been carried out by the operator,
**characterised in that**
when the predetermined safety-relevant status change is requested, at least one special image (6) assigned to the field element (4) is displayed automatically for the operator in an identifiable manner and
the predetermined operator action is carried out by the operator in the special image (6) with the aid of the special image (6), wherein, in the special image (6), the status information of fewer field elements (4) than in the overview image (5) is displayed,
wherein the special image (6) has at least one operator element (7), in particular a button, not present in the overview image (5), and the at least one special image (6) is removed automatically after the operator has carried out an operator action and the overview image (5) is displayed for the operator in an identifiable manner.

2. Method according to claim 1,
**characterised in that**
the special image (6) covers the overview image (5) at least partially, so that the overview image (5) is at least not completely identifiable for the operator.

3. Method according to claim 1 or 2,
**characterised in that**
the overview image (5) displays the status information of all field elements (4).

4. Control facility (2) for a rail system (1), which has a plurality of field elements (4), wherein the control facility (2) is designed to control a display facility (3) such that the current status information of the field elements (4) is displayed for an operator in an identifiable manner in an overview image (5)
and
the control facility (2) is designed to only carry out a predetermined safety-relevant status change of at least one field element (4) when a predetermined operator action has been carried out by the operator,
**characterised in that**
the control facility (2) is designed to automatically display for the operator in an identifiable manner a special image (6) assigned to the field element (4) on the display facility (3) on request of the predetermined safety-relevant status change,
wherein
the predetermined operator action is carried out by the operator in the special image (6) with the aid of the special image (6), wherein the status information of fewer field elements (4) is contained in the special image (6) displayed by the control facility (2) than in the displayed overview image (5),
wherein the special image (6) has at least one operator element (7) not present in the overview image (5), in particular a button, and wherein
the control facility (2) is designed to automatically remove the at least one special image (6) after the operator has carried out an operator action and to display the overview image (5) for the operator in an identifiable manner.

5. Rail system (1) with a plurality of field elements (4), at least one control facility (2) and at least one display facility (3),
**characterised in that**
the control facility (2) is designed according to claim 4.

6. Computer implemented method for controlling a rail system (1), which has a plurality of field elements (4), at least one control facility (2) and at least one display facility (3),
**characterised in that**
the method carries out the method steps according to one of claims 1 to 3.

## Revendications

1. Procédé de commande d'une installation (1) de la technique des chemins de fer, qui a une pluralité d'éléments (4) de champ, dans lequel on affiche d'une manière pouvant être reconnue par un opérateur des informations d'état en cours des éléments (4) de champ dans une image (5) de vue d'ensemble et
dans lequel on n'effectue une modification d'état définie à l'avance et pertinente pour la sécurité d'au moins un élément (4) de champ, que si une manipulation de manoeuvre déterminée à l'avance a été effectuée par l'opérateur,
**caractérisé en ce que**, lors de la demande de la modification d'état déterminée à l'avance comme pertinente pour la sécurité, on affiche automatiquement d'une manière pouvant être reconnue par l'opérateur au moins une image (6) spéciale associée à l'élément (4) de champ et
on effectue la manipulation de manoeuvre déterminée à l'avance par l'opérateur à l'aide de l'image (6) spéciale dans l'image (6) spéciale, dans lequel on affiche dans l'image (6) spéciale les informations d'état de moins d'éléments (4) de champ que dans l'image (5) de vue d'ensemble,
dans lequel l'image (6) spéciale a au moins des éléments (7) de manoeuvre, qui ne sont pas présents dans la vue (5) d'ensemble, en particulier une surface de commande, et on enlève la au moins une image (6) spéciale après avoir effectué la manipulation de manoeuvre par l'opérateur et on affiche l'image (5) d'ensemble de manière à ce qu'elle puisse être reconnue par l'opérateur.

2. Procédé suivant la revendication 1, **caractérisé en ce que** l'image (6) spéciale recouvre l'image (5) d'ensemble au moins en partie, de manière à ce que l'image (5) d'ensemble ne puisse du moins pas complètement être reconnue par l'opérateur.

3. Procédé suivant la revendication 1 ou 2, **caractérisé en ce que** l'image (5) d'ensemble indique les informations d'état de tous les éléments (4) de champ.

4. Dispositif (2) de commande d'une installation (1) de la technique des chemins de fer, qui a une pluralité d'éléments (4) de champ, dans lequel le dispositif (2) de commande est constitué pour la commande d'un dispositif (3) d'affichage en ce que des informations d'état en cours des éléments (4) de champ sont affichées de manière à pouvoir être reconnues par un opérateur dans une image (5) d'ensemble et
le dispositif (2) de commande est constitué pour effectuer une modification d'état, déterminée à l'avance comme pertinente pour la sécurité d'au moins un élément (4) de champ seulement si une manipulation de manoeuvre déterminée à l'avance a été effectuée par l'opérateur,
**caractérisé en ce que**
le dispositif (2) de commande est constitué pour, si une modification d'état déterminé à l'avance comme pertinente pour la sécurité est demandée, afficher de manière reconnaissable automatiquement au moins une image (6) spéciale associée à l'élément (4) de champ pouvant être reconnue par l'opérateur sur le dispositif (3) d'affichage, dans lequel la manipulation de manoeuvres déterminée à l'avance par l'opérateur s'effectue à l'aide de l'image (6) spéciale dans l'image (6) spéciale, dans lequel dans l'image (6) spéciale mise à l'affichage par le dispositif (2) de commande, les informations d'état de moins d'élément (4) de champ sont contenues que dans l'image (5) d'ensemble mises à l'affichage,
dans lequel l'image (6) spéciale a au moins un élément (7) de manoeuvre non prévue dans l'image (5) d'ensemble, en particulier une surface de commande, et dans lequel
le dispositif (2) de commande est constitué pour enlever automatiquement la au moins une image (6) spéciale après que la manipulation de manoeuvre a été effectuée par l'opérateur et pour afficher l'image (5) d'ensemble de manière à ce qu'elle puisse être reconnue par l'opérateur.

5. Installation (1) de la technique des chemins de fer comprenant une pluralité d'éléments (4) de champ au moins un dispositif (2) de commande et au moins un dispositif (3) d'affichage, **caractérisée en ce que** le dispositif (2) de commande est constitué selon la revendication 4.

6. Procédé mis en oeuvre par ordinateur avec la commande d'une installation (1) de la technique des chemins de fer, qui a une pluralité d'éléments (4) de champ, au moins un dispositif (2) de commande et au moins un dispositif (3) d'affichage,
**caractérisé en ce que**
le procédé effectue les stades de procédé suivants l'une des revendications 1 à 3.
